# EUROPÄISCHE PATENTSCHRIFT

(11) **EP 2 150 654 B1**
(45) Veröffentlichungstag und Bekanntmachung des Hinweises auf die Patenterteilung: **24.10.2018**
(21) Anmeldenummer: 08758926.3
(22) Anmeldetag: 02.06.2008
(51) Int. Cl.: E02D 29/12, E03F 5/02

(54) **SCHACHTOBERTEIL**
UPPER PART FOR A SHAFT
PARTIE SUPÉRIEURE DE PUITS

(30) Priorität: 04.06.2007 EP 07010936
(43) Veröffentlichungstag der Anmeldung: 10.02.2010
(73) Patentinhaber: Ifw Manfred Otte GmbH, 4563 Micheldorf (AT)
(72) Erfinder: KASTNER, Friedrich, A-4710 Grieskirchen (AT); KLAUSBERGER, Manfred, A-4560 Micheldorf (AT); MITTEREGGER, Erich, A-4563 Micheldorf (AT)
(74) Vertreter: Landgraf, Elvira
(86) Internationale Anmeldenummer: PCT/EP2008/004357
(87) Internationale Veröffentlichungsnummer: WO 2008/148507

(56) Entgegenhaltungen:
- EP-A- 0 906 477
- WO-A-2007/000299
- AT-B- 309 349
- DE-U1- 9 420 219
- US-A- 5 852 901
- US-A1- 2003 145 527

## Beschreibung

Die Erfindung betrifft ein Oberteil für einen Schacht.

Schachtoberteile sind aus dem Stand der Technik bekannt und weisen üblicherweise eine nach außen gewölbte Form auf. Aufgrund dieser Form weisen diese Schachtoberteile eine gute Beständigkeit gegen Druckkräfte auf, die aus dem den Schacht umgebenden Untergrund ausgeübt werden.

Im Bereich des Übergangs von Schachtkonus und Schachtzugangsteil kommt es jedoch immer wieder zu Verformungen. In diesem Bereich können radial nach innen gerichtete Kraftkomponenten bewirken, dass sich das Schachtoberteil an dieser Stelle nach innen verbiegt bzw. über den Toleranzbereich eingedrückt wird.

Aus EP 0 906 477 B1 ist ein Oberteil für einen Schacht bekannt mit einem Zugangsteil und einem Schachtkonus, welcher mit dem Zugangsteil verbunden ist und mit einer Umfangskante auf der dem Zugangsteil gegenüberliegenden Seite des Schachtkonus auf einem Schachtring aufsetzbar ist, wobei der Schachtkonus eine im wesentlichen nach außen gewölbte Grundform hat, wobei im Bereich des Übergangs vom Zugangsteil zum Schachtkonus eine im wesentlich parallel zur Ebene, in der die Umfangskante gelegen ist, ausgerichtete Verstärkungsrippe auf dem Außenmantel des Schachtkonus vorgesehen ist, die sich über den gesamten Umfang erstreckt.

Aus WO 2007/000299 A1 ist Schachtoberteil für einen Schacht bekannt mit einem Zugangsteil und einem Schachtkonus, welcher mit einem Zugangsteil verbunden ist und mit einem Verbindungselement auf der dem Zugangsteil gegenüberliegenden Seite des Schachtkonus auf ein weiteres Schachtelement aufsetzbar ist, wobei der Schachtkonus eine im Wesentlichen nach außen gewölbte Grundform aufweist, wobei der Schachtkonus wenigstens 3 Abschnitte aufweist, in denen im Wesentlichen parallel zueinander angeordnete Versteifungselemente angeordnet sind.

### BESTÄTIGUNGSKOPIE

Diese Schachtsysteme sind entweder nur durch aufwändige Werkzeuge herzustellen oder bedingt durch die großen Wandstärken sehr schwer und weisen außerdem keine optimale Belastbarkeit auf.

Aufgabe der Erfindung war es ein Schachtoberteil mit möglichst geringer Wandstärke, aber großer Stabilität bereitzustellen, das auch mit einfachen Werkzeugen leicht herstellbar ist und eine homogene Verdichtung des Verfüllmaterials erlaubt.

Gegenstand der Erfindung ist daher ein Oberteil für einen Schacht nach Anspruch 1.

Das erfindungsgemäße Schachtoberteil weist bei gleicher Wandstärke wie der Stand der Technik höhere Belastbarkeit auf. Bei deutlich reduzierter Wandstärke wird gleiche Belastbarkeit erreicht.

Ferner ist ein Verbindungselement vorgesehen mittels dessen das erfindungsgemäße Schachtoberteil auf andere Schachtteile dichtend aufgesetzt werden kann.

Die Versteifungsstrukturen des erfindungsgemäßen Schachtoberteils erlauben, dass die anfallenden Belastungen (beispielsweise Verkehrsbelastung, Druckbelastung) sicher abgebaut werden können.

Die innen liegenden Versteifungsstrukturen können im Querschnitt betrachtet als Rippe, Wulst, Sicke, trapezförmig, rautenförmig oder als I-Träger halbkreisförmig, elliptisch, quadratisch, dreieckig oder als je nach Anwendung optimierte polygonale Struktur ausgebildet sein, sodass die Steifigkeit der gewölbten Grundform des Schachtkonus optimiert wird.

Die Abstände zwischen den Versteifungsstrukturen und die Dimension der Versteifungsstrukturen werden ebenfalls je nach Geometrie und Belastungserfordemis optimiert und ausgeführt.

Die innen liegenden Versteifungsstrukturen sind vor Beschädigungen durch das Verfüllmaterial (Erde, Schotter, Kies und dergleichen) oder durch Manipulationen (beispielsweise beim Einbau) geschützt.
Daher ist eine gleich bleibende Stabilität des Schachtoberteils gewährleistet. Die im Wesentlichen glatte Außenseite ermöglicht ferner eine homogenere Verdichtung des Verfüllmaterials als bei bekannten Schachtoberteilen.

Durch die Anordnung der Versteifungsstrukturen im Innenbereich ist eine effiziente Werkzeugherstellung möglich. Durch die im Wesentlichen glatte Außenseite können daher auch die Außenschalen der Werkzeuge wesentlich einfacher gestaltet werden.

In einer Ausführungsform kann das Schachtoberteil weitere innen liegende Versteifungsstrukturen aufweisen, die sich über den inneren Umfang erstrecken können.
Diese Elemente können im Querschnitt betrachtet als Rippe, Wulst, Sicke, trapezförmig, rautenförmig oder als I-Träger halbkreisförmig, elliptisch, quadratisch, dreieckig oder als je nach Anwendung optimierte polygonale Struktur ausgebildet sein. Sie können um einen gedachten Punkt innerhalb oder außerhalb der Kuppel konzentrisch, exzentrisch radial, oder winkelig angeordnet sein.

In einer besonderen Ausführungsform kann das Oberteil für den Schacht an seiner Außenseite sich gegebenenfalls über den Umfang erstreckende Auftriebssicherungselemente aufweisen, die in Form von Rippen, Stegen, Segmente, Laschen, Noppen, Spitzen und dergleichen ausgeführt sein können. Dabei können diese Auftriebssicherungselemente je nach Form durchgängig oder nicht durchgängig angeordnet sein kann, beispielsweise auch in Form von konzentrischen Kreisen (von einem gedachten Mittelpunkt, der gleich oder unterschiedlich sein kann zu dem gedachten Punkt von dem aus sich die Versteifungsstrukturen erstrecken) ausgeführt sein.

Dabei kann die Form der Auftriebssicherungselemente je nach verwendetem Verfüllmaterial optimiert sein.

In einer weiteren Ausführungsform können andere funktionale Strukturen, wie Hebehilfen und dergleichen frei an der Außenseite positioniert werden.

Das Zugangsteil kann exzentrisch oder mittig angeordnet sein, wobei gegebenenfalls innen Halteelemente vorgesehen sein können.

In einer besonderen Ausführungsform kann am Ring des Schachtoberteils eine Vorrichtung vorgesehen sein, die ein Zentrieren des Oberteils an einem Schachtmittel- oder -unterteil erlaubt. Diese Vorrichtung kann als optische Markierung oder als mechanische Führungshilfe (beispielsweise als Führungsbolzen oder Gabel oder ähnliches) ausgebildet sein.

Das erfindungsgemäße Schachtoberteil wird vorzugsweise aus thermoplastisch verarbeitbaren Kunststoffen vorzugsweise in einem Spritzgussverfahren hergestellt.

Das erfindungsgemäße Schachtoberteil ist beispielsweise für Abwasserschächte, Wasserpumpenschächte, Sicherheitsschächte, Ein-Mann-Bunker, Wasserspeicher, Pellettstanks, Pufferspeicher für Erdwärme, Serviceschächte (beispielsweise für Elektroleitungen) geeignet.

Das erfindungsgemäße Schachtoberteil ist in den Figuren 1 bis 3 dargestellt. Darin bedeuten 1 das Schachtoberteil, 2 die sich über die gewölbte Form des Schachtkonus bzw. der Schachtkuppel nach unten erstreckenden Versteifungsstrukturen, 3 die Auftriebssicherungselemente, 4 Haltelemente.

## Patentansprüche

1. Oberteil (1) für einen Schacht, mit einem Zugangsteil und einem Schachtkonus, welcher mit einem Zugangsteil verbunden ist und mit einem Verbindungselement auf der dem Zugangsteil gegenüberliegenden Seite des Schachtkonus auf ein weiteres Schachtelement aufsetzbar ist, wobei der Schachtkonus eine im Wesentlichen nach außen gewölbte Grundform aufweist, wobei im Bereich der Schachtkuppel Versteifungsstrukturen (2) an der inneren Oberfläche dieser Schachtkuppel angeordnet werden, die sich im Wesentlichen radial oder parallel, winkelig bzw. konzentrisch von einem oder mehreren gedachten Punkten oder Linien innerhalb oder außerhalb der Kuppel über die gewölbte Form des Schachtkonus nach unten erstrecken, wobei die äußere Oberfläche Auftriebssicherungselemente (3) und/oder Hebehilfen aufweist, wobei dank der Anordnung der Versteifungsstrukturen (2) im Innenbereich die Außenseite des Oberteils im Wesentlichen glatt ist, indem die äußere Oberfläche nur die Aufriebssicherungselemente (3) und/oder die Hebehilfen (4) aufweist.

2. Schachtoberteil nach Anspruch 1, **dadurch gekennzeichnet, dass** die Versteifungsstrukturen (2) als Rippe, Wulst, Sicke, trapezförmig, rautenförmig oder als I-Träger ausgeführt sind.

3. Schachtoberteil nach Anspruch 1 oder 2, **dadurch gekennzeichnet, dass** die Auftriebssicherungselemente (3) in Form von Rippen, Stegen, Segmente, Laschen, Noppen und/oder Spitzen ausgeführt sind.

4. Schachtoberteil nach einem der Ansprüche 1 bis 3, **dadurch gekennzeichnet, dass** es weitere sich gegebenenfalls über den Umfang weitere innen liegende Versteifungsstrukturen aufweist, die sich über den inneren Umfang erstrecken können und um einen gedachten Punkt innerhalb oder außerhalb der Kuppel konzentrisch, exzentrisch radial, oder winkelig angeordnet sind.

5. Schachtoberteil nach einem der Ansprüche 1 bis 4, **dadurch gekennzeichnet, dass** am Ring des Schachtoberteils eine Vorrichtung zum Zentrieren des Schachtoberteils auf einem Schachtmittel- oder - unterteil vorgesehen ist.

6. Schachtoberteil nach einem der Ansprüche 1 bis 5 hergestellt aus thermoplastisch verarbeitbaren Kunststoffen mittels eines Spritzgussverfahrens.

7. Verwendung eines Schachtoberteils nach einem der Ansprüche 1 bis 6 für Abwasserschächte, Wasserpumpenschächte, Sicherheitsschächte, Ein-Mann-Bunker, Wasserspeicher, Pellettstanks, Pufferspeicher für Erdwärme, Serviceschächte beispielsweise für Elektroleitungen.

## Claims

1. Top part (1) for a shaft, having an access part and a shaft cone which is connected to an access part and, with a connecting element on that side of the shaft cone that lies opposite the access part, can be mounted onto a further shaft element, the shaft cone having a substantially convex basic shape, wherein, in the region of the shaft dome, stiffening structures (2) are disposed on the inner surface of this shaft dome, which extend substantially radially or parallelly, angularly or concentrically from one or more imaginary points or lines within or outside the dome downwards over the curved shape of the shaft cone, wherein the outer surface has lift prevention elements (3) and/or lifting aids, wherein, thanks to the arrangement of the stiffening structures (2) in the inner region, the outer side of the top part is substantially smooth in that the outer surface has only the lift prevention elements (3) and/or the lifting aids (4).

2. Shaft top part according to Claim 1, **characterized in that** the stiffening structures (2) are realized as a rib, bulge, bead, trapezoidally, rhombically, or as an I-beam.

3. Shaft top part according to Claim 1 or 2, **characterized in that** the lift prevention elements (3) are realized in the form of ribs, webs, segments, lugs, knobs and/or spikes.

4. Shaft top part according to one of Claims 1 to 3, **characterized in that** it has further further internal stiffening structures if need be over the periphery, which can extend over the inner periphery and are arranged concentrically, eccentrically radially, or angularly about an imaginary point within or outside the dome.

5. Shaft top part according to one of Claims 1 to 4, **characterized in that** on the ring of the shaft top part an apparatus is provided for centring the shaft top part on a shaft middle part or bottom part.

6. Shaft top part according to one of Claims 1 to 5, made from thermoplastically workable plastics by means of an injection moulding process.

7. Use of a shaft top part according to one of Claims 1 to 6 for sewage shafts, water pump shafts, safety shafts, one-man bunkers, water stores, pellet tanks, buffer stores for geothermal heat, service shafts, for example for electric cables.

## Revendications

1. Partie supérieure (1) pour un puits, avec une partie d'accès et un cône de puits, qui est relié à une partie d'accès et peut être posé avec un élément de liaison du côté du cône de puits opposé à la partie d'accès sur un autre élément de puits, dans laquelle le cône de puits présente une forme de base sensiblement incurvée vers l'extérieur, dans laquelle dans la zone de la coupole de puits, des structures de rigidification (2) sont agencées au niveau de la surface intérieure de cette coupole de puits, qui s'étendent de manière sensiblement radiale ou parallèle, angulaire ou concentrique d'un ou de plusieurs points ou lignes imaginaires à l'intérieur ou à l'extérieur de la coupole vers le bas par le biais de la forme incurvée du cône de puits, dans laquelle la surface extérieure présente des éléments de protection contre la poussée ascensionnelle (3) et/ou des auxiliaires de levage, dans laquelle grâce à l'agencement des structures de rigidification (2) dans la zone intérieure, le côté extérieur de la partie supérieure est sensible lisse, par le fait que la surface extérieure présente uniquement les éléments de protection contre la poussée ascensionnelle (3) et/ou les auxiliaires de levage (4).

2. Partie de puits selon la revendication 1, **caractérisée en ce que** les structures de rigidification (2) sont réalisées en tant que nervure, bourrelet, moulure, en forme de trapèze, en forme de losange ou en tant que support en I.

3. Partie de puits selon la revendication 1 ou 2, **caractérisée en ce que** les éléments de protection contre la poussée ascensionnelle (3) sont réalisés sous forme de nervures, de portées, de segments, de pattes, de nopes et/ou de pointes.

4. Partie de puits selon l'une quelconque des revendications 1 à 3, **caractérisée en ce qu'**elle présente d'autres structures de rigidification situées le cas échéant sur la périphérie plus à l'intérieur, qui peuvent s'étendre sur la périphérie intérieure et sont agencées autour d'un point imaginaire à l'intérieur ou à l'extérieur de la coupole de manière concentrique, excentriquement radiale ou angulaire.

5. Partie de puits selon l'une quelconque des revendications 1 à 4, **caractérisée en ce qu'**au niveau de l'anneau de la partie supérieure de puits, un dispositif de centrage de la partie supérieure de puits est prévu sur une partie médiane ou inférieure de puits.

6. Partie de puits selon l'une quelconque des revendications 1 à 5, fabriquée en matières plastiques pouvant être traitées du point de vue thermoplastique au moyen d'un procédé de moulage par injection.

7. Utilisation d'une partie supérieure de puits selon l'une quelconque des revendications 1 à 6 pour des puits d'eaux usées, des puits de pompe à eau, des puits de sécurité, des bunkers pour une personne, des réservoirs d'eau, des cuves à pellets, des réservoirs tampon pour l'énergie géothermique, des puits de service, par exemple pour câbles électriques.
